# EUROPÄISCHE PATENTSCHRIFT

(11) **EP 0 907 441 B1**
(45) Veröffentlichungstag und Bekanntmachung des Hinweises auf die Patenterteilung: **25.07.2001**
(21) Anmeldenummer: 97931669.2
(22) Anmeldetag: 23.06.1997
(51) Int. Cl.: B22D 11/128

(54) **VERFAHREN ZUM FÜHREN EINES STRANGES UND STRANGFÜHRUNG DAZU**
PROCESS FOR GUIDING A SLAB AND SLAB-GUIDE
PROCEDE DE GUIDAGE D'UNE BRAME ET GUIDE-BRAME

(30) Priorität: 28.06.1996 DE 19627336
(43) Veröffentlichungstag der Anmeldung: 14.04.1999
(73) Patentinhaber: SMS Demag AG, 40237 Düsseldorf (DE)
(72) Erfinder: WETTER, Jakob, D-47807 Krefeld (DE); SCHWEDMANN, Johannes, D-47057 Duisburg (DE); BLASK, Rüdiger, D-47239 Duisburg (DE)
(74) Vertreter: Meissner, Peter E., Dipl.-Ing.
(86) Internationale Anmeldenummer: DE9701342
(87) Internationale Veröffentlichungsnummer: WO9800253

(56) Entgegenhaltungen:
- DE-A- 2 133 144
- DE-B- 1 289 955
- DE-C- 3 822 939
- US-A- 3 812 900
- PATENT ABSTRACTS OF JAPAN vol. 013, no. 432 (M-874), 27.September 1989 & JP 01 166863 A (NIPPON STEEL CORP;OTHERS: 01), 30.Juni 1989
- PATENT ABSTRACTS OF JAPAN vol. 013, no. 094 (M-804), 6.März 1989 & JP 63 286260 A (NKK CORP), 22.November 1988

## Beschreibung

Die Erfindung betrifft ein Verfahren zum Führen eines Stranges in einer Stranggießanlage mit einer Soft-Reduction-Strecke, bei der hydraulische Servoeinheiten die Maulweite von gegenüberliegenden Strangführungsrollen stufenlos einstellen, sowie die entsprechende Strangführung hierzu.

Stranggießanlagen, insbesondere Stahl-Stranggießanlagen, benutzen zur Führung des Stranges Rollen, die den noch nicht durcherstarrten Strang in seiner Dicke begrenzen und ein Ausbauchen der Strangschale in Folge des ferrostatischen Innendruckes verhindern.

Üblicherweise werden Gruppen von mindestens 4 Rollenpaaren zu Segmenten zusammengefaßt. Die bogeninnenseitig des Stranges angeordneten Strangführungsrollen sind am Segmentoberteil bzw. am losen Teil befestigt, während die bogenaußenseitig des Stranges liegenden Strangführungsrollen am Segmentunterteil bzw. im festen feil des Segmentes angeordnet sind. Festteil und Losteil des einzelnen Segmentes sind über 4 Zugzylinder miteinander verbunden. Diese sogenannten Klemmzylinder ziehen das Segmentoberteil auf Abstandshalter (Spacer), so daß sich zwischen den gegenüberliegenden Rollen die gewünschte Maulweite ergibt, Diese Maulweite eines solchen Segmentes entspricht der Strangdicke.

Solch eine Strangführung ist aus der DE 40 22 871 C2 bekannt, bei der Gerüstteile, die die einander gegenüberliegende Strangführungsrollen tragen, mittels einer Verschiebeeinrichtung gegeneinander bis zu einer Anlage von Stützeinrichtungen an Gegenstützeinrichtungen spannbar sind, die mit den unterschiedlichen Höhenlagen befindlichen Stützflächen und mit Gegenstützflächen versehen sind, wobei die einzelnen Stützscheiben durch Verdrehen verstellbar sind.

Mit einer solchen Einrichtung läßt sich nur eine fixe Maulweite einstellen, die,während des Gießens nicht nachstellbar ist.

Moderne Prozeßtechnologien zur Verbesserung der Produktqualität erfordern aber eine Veränderung der Maulweite während des Gießprozesses. So fordert insbesondere die "soft reduction" im Bereich der Sumpfspitze des Stranges eine keilförmige Einstellung und eine variable Maulweitenveränderung des entsprechenden Segmentes.

Eine einfache Möglichkeit der Maulweitenveränderung für Segmente mit 4 Klemmzylindern läßt sich dadurch erreichen, daß die Zylinder mit Positionsregelung als servohydraulische Achsen ausgebildet werden. Bei einer solchen Lösung kann auf die sogenannten Spacer verzichtet werden. Die Maulweite des Segmentes wird durch eine entsprechende Soll-Wert-Vorgabe für die 4 positionsgeregelten Kolbenzylindereinheiten vorgegeben. Dabei werden jeweils die beiden Servoeinheiten am Segmenteingang und am Segmentausgang im Gleichlauf geregelt. Durch den Einsatz von insgesamt 4 Servoeinheiten ist dieses System statisch überbestimmt.

Aus der DE 41 38 740 A1 ist ein Verfahren zum Stranggießen von Brammen oder Blöcken in einer Stranggießanlage mit Soft-Reduction-Strecke bekannt, die einzelnen oder als Segment mittels Hydraulikzylinder gegeneinander und mittels Spindeln in ihre Maulweite zueinander stufenlos einstellbare Rollen aufweist, wobei die Spindeln lastreduziert auf ein gewünschtes Maulweitenmaß verfahrbar sind. Auch dieses über vier Hydraulikzylinder in seiner Position gehaltene Segmentlosteil ist statisch überbestimmt.

Schließlich ist aus der DE-C-3822939 eine Strangführung mit hydraulisch verstellbaren und geregelten Rollenpaaren bekannt, wobei diese Rollenpaare von jedem Rollenpaar zugeordneten Reglern und einem übergeordneten Regler gesteuert werden. Die einzelnen Regler weisen Ventile auf.

Die Erfindung hat sich daher das Ziel gesetzt, ein Verfahren und eine entsprechende Vorrichtung zur Führung eines Stranges einer Stranggießanlage aufzuzeigen, bei der die durch die Vierpunktlagerung des Strangsegmentes hervorgerufene statische Überbestimmung vermieden und die hierdurch hervorgerufene Verspannung der Segmentlosteile reduziert wird.

Die Erfindung erreicht dieses Ziel durch die kennzeichnenden Merkmale des Verfahrensanspruches 1 und des Vorrichtungsanspruches 4.

Die Unteransprüche geben vorteilhafte Weiterbildungen der Erfindung an.

Erfindungsgemäß werden bei einem Strangführungssegment mit 4 Servoeinheiten zwei benachbarte Servoeinheiten hydraulisch miteinander verknüpft und die übrigen unabhängig einstellbar belassen. Durch die Parallelschaltung von zwei Zylindern zu einer Einheit entsprechend kommunizierende Röhren mit nur einem Positionsregler wird die mit vier Zylindern gehaltene Ebene statisch bestimmt und in eine Dreipunktlagerung umgewandelt.

Das mit nur einem Servoventil geschaltete Zylinderpaar weist je Zylinder einen Positionsgeber auf. Von den Signalen der einzelnen Positionsgeber der miteinander verknüpften Servokolbenzylindereinheiten wird ein Mittelwert gebildet, der dem auf beide Zylinder wirkenden gemeinsamen Positionsregler als Positionsstellwert zugeführt wird.

In einer vorteilhaften Ausgestaltung werden die Servokolbenzylindereinheiten des Einlaufs oder des Auslaufs der Strangführungssegmente miteinander verknüpft. Vorzugsweise wird man die Strangführungssegmente in gleicher Weise verknüpfen, beispielsweise sämtliche Einläufe an einen Positionsregler anschließen und sämtliche Ausläufe unabhängig ansteuern.

Bei Überschreiten eines definierten Wegwertes, beispielsweise ein vorgebbarer Abstand bei der Ermittlung des Mittelwertes oder andere stranggießtechnische Daten kann ein anderes Paar von Servokolbenzylindereinheiten miteinander verknüpft werden.

Ein Beispiel der Erfindung ist in der beiliegenden Zeichnung dargelegt. Dabei zeigen:
- Figur 1: ein Schema einer Strangführung mit beliebig verknüpfbaren Servoeinheiten
- Figur 2: ein Schema einer Strangführung mit einem Strangeinlauf bzw. -auslauf verknüpften Servoeinheiten

Die Figuren 1 und 2 zeigen ein Strangführungssegment 81 mit den Strangführungsrollen 82 bis 85 bzw. 87. Die Strangführungsrichtung ist durch einen Pfeil angegeben.

Das Oberteil und das Unterteil (zeichnerisch nicht dargestellt) des Strangführungsgerüstes 81 ist durch vier Servokolbenzylindereinheiten 11, 15, 21, 25 miteinander verknüpft.

Die Servokolbenzylindereinheiten 11, 15, 21, 25 weisen Positionsgeber 12, 16, 22 und 26 auf, die über Meßleitungen 75 bis 77 mit Positionsreglern 71 bis 74 verbunden sind.

In der Figur 1 sind die Kolbenflächen der Servokolbenzylindereinheiten 11, 15, 21 und 25 über Hydraulikleitungen 31 bis 38 und die Ringflächen über Hydraulikleitungen 41 bis 48 verbunden. Die Kolbenflächenhydraulikleitungen 31 bis 38 sind durch Absperrorgange 51 bis 58 und die Ringflächen-Hydraulikleitungen 41 bis 48 sind durch Hydraulikleitungen 61 bis 68 absperrbar.

In der vorliegenden schematischen Schaltung ist die Servokolbenzylindereinheit 11 mit dem Servoventil 13, die Servokolbenzylindereinheit 15 mit dem Servoventil 17 jeweils einzeln ansteuerbar, während im Auslauf die Servozylindereinheiten 21 und 25 mit dem Servoventil 27 gemeinsam verknüpft sind.

In der Figur 2 sind ausschließlich die Servokolbenzylindereinheiten des Einlaufs 11, 15 bzw. des Auslaufs 23, 25 über Hydraulikleitungen 31, 41 bzw. 32, 42 verknüpft.

Im Einlaufbereich sind die Servoventile 13, 17 mit einer Servokolbenzylindereinheit 11 bzw. 15 oder jeweils mit beiden verknüpfbar. Zur Aufschaltung eines Servoventils 13 oder 17 auf die Servokolbenzylindereinheiten 11 und 15 sind die Absperrorgane 53, 63 zu öffnen und das jeweils nicht in Betrieb befindliche Servoventil durch geeignete Hydraulikeinheiten abzusperren.

Bei der Aufschaltung eines Servoventils 13 oder 17 auf beide Servokolbenzylindereinheiten 11, 25 ist dieses mit Positionsreglern 73 oder 74 verbunden und die einzelnen Positionsregler 73 oder 74 sind bei der gemeinsamen Aufschaltung mit beiden Positionsgebern 12 und 16 meßtechnisch über die Meßleitungen 75 bzw. 76 verknüpft.

Im Auslauf des Strangführungsgerüstes 81 ist in der Figur 2 nur ein einziges Servoventil 24 für die Servokolbenzylindereinheit 21 und 25 vorgesehen. Dieses Servoventil 24 ist mit einem Positionsregler 72 verknüpft, der über Meßleitungen 77 und 78 mit den Positionsgebern 22 und 26 meßtechnisch in Verbindung steht.

**POSITIONSLISTE**

| | Einlauf Strangführungssegment |
|---|---|
| 11 | Servokolbenzylindereinheit links |
| 12 | Positionsgeber (11) |
| 13 | Servoventil (11) |
| 15 | Servokolbenzylindereinheit rechts |
| 16 | Positionsgeber (15) |
| 17 | Servoventil (15) |
| | Auslauf Strangführungssegment |
| 21 | Servokolbenzylindereinheit links |
| 22 | Positionsgeber (21) |
| 23 | Servoventil (21) |
| 24 | Servoventil (21, 25) |
| 25 | Servokolbenzylindereinheit rechts |
| 26 | Positionsgeber (25) |
| 27 | Servoventil (25) |
| 31 - 38 | Hydraulikleitung Kolbenfläche |
| 41 - 48 | Hydraulikleitung Ringfläche |
| 51 - 58 | Absperrorgan Hydraulikleitung Kolbenfläche |
| 61 - 68 | Hydraulikleitung Ringfläche |
| | Position (Maulweite) |
| 71 - 74 | Positionsregler |
| 75 - 77 | Meßleitung |
| | Strangführung |
| 81 | Strangführungssegment |
| 82 - 87 | Strangführungsrollen |

## Patentansprüche

1. Verfahren zum Führen eines Stranges in einer Stranggießanlage mit einer Soft Reduction-Strecke, bei der hydraulische Servoeinheiten die Maulweite von gegenüberliegenden Strangführungsrollen stufenlos einstellen,
dadurch gekennzeichnet,
daß bei einem Strangführungssegment mit 4 Servokolbenzylindereinheiten zwei benachbarte Servokolbenzylindereinheiten hydraulisch miteinander verknüpft an den Strang angestellt werden und die übrigen Servokolbenzylindereinheiten unabhängig eingestellt werden.

2. Verfahren nach Anspruch 1,
dadurch gekennzeichnet,
daß die Position der beiden miteinander verknüpften Servokolbenzylindereinheiten erfaßt, mit Sollwerten verglichen und entsprechend vorgebbaren Daten gemäß eines Mittelwertes gesteuert werden.

3. Verfahren nach Anspruch 2,
dadurch gekennzeichnet,
daß bei Überschreiten definierter Eckwerte ein anderes Paar von Servokolbenzylindereinheiten miteinander verknüpft wird.

4. Strangführung einer Stranggießanlage zum Stranggießen von Stahl mit einer Soft Reduction-Strecke, die je Segment 4 Servokolbenzylindereinheiten zur stufenlosen Einstellung der Maulweite der gegenüberliegenden Strangführungsrollen aufweist, wobei die Servokolbeneinheiten mit Positionsgebern regeltechnisch miteinander verknüpft sind, zur Durchführung des Verfahrens nach Anspruch 1,
dadurch gekennzeichnet,
daß Hydraulikleitungen (31 - 38, 41 - 48) vorgesehen sind, die die Ringflächen und die Kolbenflächen zweier benachbarter Servokolbenzylindereinheiten (11, 15, 21, 25) mit einem gemeinsamen Servoventil (13, 17, 23, 27, 24) verbinden und
daß mindestens die Positionsgeber (12, 16, 22, 26) der mit einem gemeinsamen Servoventil (13, 17, 23, 27, 24) geschalteten Servokolbenzylindereinheiten (11, 15, 21, 25) in der Weise regeltechnisch miteinander verknüpfbar sind, daß zwei benachbarte Servokolbenzylindereinheiten (11,15 oder 21,25) hydraulisch miteinander verknüpft an den Strang angestellt werden und die übrigen Zylindereinheiten (21,25 oder 11,15) unabhängig anstellbar sind.

5. Strangführung nach Anspruch 4,
dadurch gekennzeichnet,
daß die Hydraulikleitungen (31 - 38, 41 - 48) durch Absperrorgane (51 - 58, 61 - 68) in der Weise absperrbar sind, daß zwei benachbarte Servokolbenzylindereinheiten hydraulisch und steuerungsmäßig miteinander verknüpfbar und die übrigen zwei Servokolbenzylindereinheiten unabhängig einsetzbar sind.

6. Strangführung nach Anspruch 5,
dadurch gekennzeichnet,
daß die mit den Ring- und mit den Kolbenflächen verbundenen Hydraulikleitungen der Servokolbenzylindereinheiten des Einlaufs (11, 15) und / oder des Auslaufs (21, 25) miteinander verbindbar sind.

7. Strangführung nach Anspruch 6,
dadurch gekennzeichnet,
daß die Hydraulikleitungen (31 - 38, 41 - 48) mit jeweils einzelnen abschaltbaren Servoventilen (13, 17, 23, 27) verbunden sind.

8. Strangführung nach Anspruch 6,
dadurch gekennzeichnet,
daß die Hydraulikleitungen des Einlaufs (31, 41) oder des Auslaufs (32, 42) an ein alleiniges Servoventil (24) angeschlossen sind.

## Claims

1. Method of guiding a strand in a continuous casting plant having a soft reduction section, in which hydraulic servo-units set in an infinitely variable manner the width of aperture of opposing strand guide rollers, characterised in that in a strand guide segment with 4 servo-piston-cylinder units two adjacent servo-piston-cylinder units, hydraulically coupled together, are applied to the strand and the remaining servo-piston-cylinder units are used independently.

2. Method according to claim 1, characterised in that the position of the two servo-piston-cylinder units coupled together is detected, is compared to reference values, and according to specifiable data are controlled in accordance with a middle value.

3. Method according to claim 2, characterised in that when specified corner values are exceeded, another pair of 4 servo-piston-cylinder units are coupled together.

4. Strand guide of a continuous casting plant for casting steel with a soft reduction section, in which hydraulic servo-units set in an infinitely variable manner the width of aperture of opposing strand guide rollers, wherein the servo-piston cylinder units are coupled together in terms of control technology by locators, for carrying out the method according to claim 1, characterised in that hydraulic lines (31-38, 41-48) are provided, which connect the ring surfaces and the piston surfaces of two adjacent servo-piston-cylinder units (11, 15, 21, 25) with a common servo-valve (13, 17, 23, 27, 24), and in that at least the locators (12, 16, 22, 26) of the servo-piston-cylinder units (11,15, 21, 25) connected to a common servo-valve (13, 17, 23, 27, 24) can be coupled together in terms of control technology in such a manner that two adjacent servo-piston-cylinder units (11, 15 or 21, 25), coupled together hydraulically, are applied to the strand, and the remaining cylinder units (21, 25 or 11, 15) are applicable independently.

5. Strand guide according to claim 4, characterised in that the hydraulic lines (31-38, 41-48) are lockable by locking elements (51-58, 61-68) in such a manner that two adjacent servo-piston-cylinder units are capable of being coupled together hydraulically and in terms of control, and the remaining two servo-piston-cylinder units are usable independently.

6. Strand guide according to claim 5, characterised in that the hydraulic lines, connected to the ring and piston faces, of the servo-piston-cylinder units of the inlet (11, 15) and/or of the outlet (21, 25) are connectable together.

7. Strand guide according to claim 6, characterised in that the hydraulic lines (31-38, 41-48) are connected to servo-valves (13, 17, 23, 27) which can be each turned off individually.

8. Strand guide according to claim 6, characterised in that the hydraulic lines of the inlet (31, 41) or of the outlet (32, 42) are connected to a single servo-valve (24).

## Revendications

1. Procédé pour guider une barre dans une installation de coulée continue ayant une étendue de réduction douce, dans lequel des unités hydrauliques asservies règlent de façon continue la largeur d'entrée de rouleaux de guidage de barre opposés,
caractérisé en ce que, pour un segment de guidage de barre ayant quatre vérins asservis, deux vérins asservis voisins, reliés hydrauliquement l'un à l'autre, sont appliqués contre la barre, et les vérins asservis restants sont réglés de façon indépendante.

2. Procédé selon la revendication 1,
caractérisé en ce que la position des deux vérins asservis reliés l'un à l'autre est détectée, comparée à des valeurs de consigne, et commandée, de façon correspondant à des données pouvant être prédéfinies, suivant une valeur moyenne.

3. Procédé selon la revendication 2,
caractérisé en ce que, lorsque des valeurs limites définies sont dépassées, une autre paire de vérins asservis sont reliés l'un à l'autre.

4. Guide de barre d'une installation de coulée continue pour la coulée continue d'acier ayant une étendue de réduction douce, qui présente, pour chaque segment, quatre vérins asservis pour le réglage continu de la largeur d'entrée des rouleaux de guidage de barre opposés, les vérins asservis avec des capteurs de position étant reliés ensemble par une technique de régulation, pour la mise en oeuvre du procédé selon la revendication 1,
caractérisé en ce que des conduits hydrauliques (31 - 38, 41 - 48) sont prévus qui relient les surfaces annulaires et les surfaces de piston de deux vérins asservis voisins (11, 15, 21, 25) à une servovanne commune (13, 17, 23, 27, 24), et en ce qu'au moins les capteurs de position (12, 16, 22, 26) des vérins asservis (11, 15, 21, 25) reliés à une servovanne commune (13, 17, 23, 27, 24) peuvent être reliés ensemble par une technique de régulation, de façon que deux vérins asservis voisins (11, 15 ou 21, 25), reliés hydrauliquement l'un à l'autre, sont appliqués contre la barre, et les vérins restants (21, 25 ou 11, 15) peuvent être réglés de façon indépendante.

5. Guide de barre selon la revendication 4,
caractérisé en ce que les conduits hydrauliques (31 - 38, 41 - 48) peuvent être bloqués par des organes d'arrêt (51 - 58, 61 - 68), de façon que deux vérins asservis voisins peuvent être reliés ensemble de façon hydraulique et pour leur commande, et les deux vérins asservis restants peuvent être utilisés de façon indépendante.

6. Guide de barre selon la revendication 5,
caractérisé en ce que les conduits hydrauliques, reliés aux surfaces annulaires et aux surfaces de piston, des vérins asservis de l'entrée (11, 15) et/ou de la sortie (21, 25) peuvent être reliés ensemble.

7. Guide de barre selon la revendication 6,
caractérisé en ce que les conduits hydrauliques (31 - 38, 41 - 48) sont reliés, à chaque fois, à des servovannes (13, 17, 23, 27) individuelles pouvant être mises hors circuit.

8. Guide de barre selon la revendication 6,
caractérisé en ce que les conduits hydrauliques de l'entrée (31, 41) ou de la sortie (32, 42) sont raccordés à une servovanne unique (24).
